# EUROPÄISCHE PATENTSCHRIFT

(11) **EP 1 078 155 B1**
(45) Veröffentlichungstag und Bekanntmachung des Hinweises auf die Patenterteilung: **15.09.2004**
(21) Anmeldenummer: 00914091.4
(22) Anmeldetag: 25.02.2000
(51) Int. Cl.: F02M 37/00

(54) **KRAFTSTOFFANLAGE FÜR EIN KRAFTFAHRZEUG**
FUEL SUPPLY SYSTEM FOR A MOTOR VEHICLE
SYSTEME D'ALIMENTATION EN CARBURANT POUR VEHICULE

(30) Priorität: 12.03.1999 DE 19911068
(43) Veröffentlichungstag der Anmeldung: 28.02.2001
(73) Patentinhaber: Bayerische Motoren Werke Aktiengesellschaft, 80809 München (DE)
(72) Erfinder: KROISS, Hugo, D-82194 Groebenzell (DE); TREML, Christian, D-81475 München (DE); WISSENBACH, Georg, D-82335 Aufkirchen (DE); TURINI, Jürgen, D-82216 Maisach (DE); LÖSCH, Simon, D-85456 Wartenberg (DE); BODE, Henning, D-37574 Einbeck (DE); HOFRICHTER, Michael, D-85581 Vaterstetten (DE)
(74) Vertreter: Schmidt, Günter, Dipl.-Ing.
(86) Internationale Anmeldenummer: PCT/EP2000/001599
(87) Internationale Veröffentlichungsnummer: WO 2000/055489

(56) Entgegenhaltungen:
- EP-A- 0 189 314
- DE-A- 2 505 925
- GB-A- 2 009 845

## Beschreibung

Die Erfindung betrifft eine Kraftstoffanlage für ein Kraftfahrzeug gemäß dem Oberbegriff des Anspruchs 1 und geht von der US 5,647,329 aus.

Es sind bereits Kraftstoffanlagen für Kraftfahrzeuge bekannt, die mit einem Kraftstoff-Filter versehen sind, wobei der Kraftstoff-Filter innerhalb und/oder außerhalb eines Kraftstoffbehälters eingebaut sein kann. Diese Kraftstoff-Filter werden üblicherweise nur in einer Richtung durchströmt. Dadurch setzt sich an der Seite des Filters, an der der Kraftstoff in den Kraftstoff-Filter einströmt, im Lauf der Zeit immer mehr der im Kraftstoff enthaltene Schmutz ab. Bei einem hohen Schmutzanteil im Kraftstoff kann sich im Lauf der Zeit ein Filterkuchen bilden, der zu einer Erhöhung des Durchströmungswiderstandes führt. Dadurch steigt die Leistungsanforderung an eine in der Kraftstoffanlage befindliche Kraftstoffpumpe an.

Die eingangs genannte US 5,647,329 beschreibt eine im Kraftstoffbehälter eingebaute Kraftstoffpumpe mit einem Kraftstoff-Filter sowie mit einem Druckregler und einem zugeordneten Reservoir, wobei aus diesem Resevoir nach Abstellen der Kraftstoffpumpe bzw. des Kraftfahrzeug-Motors, zu welchem diese Kraftstoff-Pumpe den Kraftstoff fördert, Kraftstoff in entgegengesetzter Richtung strömen soll, um das Kraftstoff-Filter zu spülen. Dabei dürften jedoch aus dem Filter ausgespülte Schmutzpartikel in der Nähe des Filters verbleiben und bei neuerlichem Förder-Betrieb der Kraftstoffpumpe sofort wieder in das Filter angesaugt werden. Im übrigen dürfte bei diesem bekannten Stand der Technik das Spülen des Kraftstoff-Filters nur sehr eingeschränkt erfolgen, nachdem gemäß der detaillierten Beschreibung in der US 5,647,329 das sog. Reservoir innerhalb des Kraftstoffbehälters offen und somit drucklos ist.

Weiteren bekannten Stand der Technik bildet die DE 25 05 925 A, die ein Kraftstoff-Fördersystem mit einem druckbeaufschlagten Kraftstoffspeicher beschreibt, mit Hilfe dessen nach Stillsetzen der Kraftstoff-Pumpe der Druck im Kraftstoff-Fördersystem noch längere Zeit aufrechterhalten wird. Damit kann bspw. die dem Fachmann bekannte Heiss-Start-Problematik gelöst werden.

Aufgabe der vorliegenden Erfindung ist es, eine Kraftstoffanlage für ein Kraftfahrzeug gemäß dem Oberbegriff des Anspruchs 1 zu schaffen, mit der ein Spülen des Kraftstoff-Filters derart wirksam durchgeführt wird, dass der Durchströmungswiderstand des Kraftstoff-Filters über der Laufzeit des Fahrzeuges nicht oder nur relativ gering ansteigt.
Diese Aufgabe wird durch die kennzeichnenden Merkmale des Anspruchs 1 gelöst.

Die erfindungsgemäße Kraftstoffanlage weist einen Kraftstoff-Filter auf, in dem eine Ablagerungswanne ausgebildet ist. Ferner ist in der Kraftstoffanlage ein Druckspeicher so eingebaut, daß sich der in dem Druckspeicher befindliche Kraftstoff nach dem Abstellen eines Motors des Kraftfahrzeuges entspannt und den Filter von der Kraftstoffaustrittsseite oder Reinseite zur Kraftstoffeintrittsseite oder Schmutzseite durchspült. Dadurch ergibt sich vorteilhafterweise, daß sich der auf der Kraftstoffeintrittsseite angesammelte Schmutz vom Filter löst und sich in der Ablagerungswanne sammelt.

Vorteilhafterweise ist die erfindungsgemäße Ablagerungswanne durch einen Aufbau des Gehäuses, beispielsweise durch die Ausbildung von Leitschaufeln, so gestaltet, daß die Ablagerungswanne nicht von Kraftstoff durchströmt wird, so daß der abgelagerte Schmutz nicht aufgewirbelt wird.

Vorteilhafterweise kann der erfindungsgemäße Kraftstoff-Filter druckseitig oder saugseitig in der Kraftstoffanlage, d. h. hinter oder vor der Kraftstoffpumpe, angeordnet werden.

Bei einer vorteilhaften Ausführungsform ist in Richtung des Motors ein Druckspeicher bei einer druckseitigen Anordnung des Kraftstoff-Filters nach einer Austrittsöffnung des Filtergehäuses und bei einer saugseitigen Anordnung des Kraftstoff-Filters nach einer Austrittsöffnung der Kraftstoffpumpe und in beiden Fällen vor einem Druckregler mit einem vorgeschalteten Rückschlagventil eingebaut. Durch die Anordnung eines Rückschlagventils zwischen einer Abzweigung zum Druckspeicher und dem Druckregler wird verhindert, daß sich die zum Motor führende Leitung entleert.

In einer vorteilhaften Ausführungsform ist ein Verzögerungsventil in der Kraftstoffanlage vorgesehen, um nach dem Starten des Motors den Druckaufbau in der Kraftstoffanlage nicht durch ein Auffüllen des Druckspeichers zu beeinflussen.

Durch die erfindungsgemäße Kraftstoffanlage ergibt sich vorteilhafterweise eine höhere Lebensdauer des Kraftstoff-Filters. Ferner ist es vorteilhaft, daß durch den erfindungsgemäßen Aufbau des Kraftstoff-Filters eine Verkleinerung des Filtervolumens im Vergleich mit einem bekannten Kraftstoff-Filter bei gleichbleibender Lebensdauer möglich ist.

Durch die Reinigung des Kraftstoff-Filters nach jedem Abschalten des Motors bleibt der Durchströmungswiderstand des Kraftstoff-Filters in etwa konstant. Dadurch muß die Kraftstoffpumpe der Kraftstoffanlage nur den normalen Druck und nicht einen erhöhten Druck wie bei einem sich verstopfenden Kraftstoff-Filter aufbringen, so daß die Lebensdauer der Kraftstoffpumpe höher ist im Vergleich zu Kraftstoffanlagen mit herkömmlichen Kraftstoff-Filtern.

Von Vorteil ist ferner, daß der Kraftstoff-Filter, der Druckregler, die Kraftstoffpumpe, das Rückschlagventil, der Druckspeicher und ggf. der Schwalltopf als eine vormontierbare Einheit ausführbar ist, so daß sich die Anzahl der Dichtungsstellen erniedrigen und somit auch die Emissionen geringer sind.

Ausführungsformen der Erfindung werden nachstehend anhand der Zeichnungen beispielshalber beschrieben. Dabei zeigen:
- Figur 1: eine Prinzipdarstellung einer Kraftstoffanlage, bei der der Kraftstoff-Filter druckseitig angeordnet ist und
- Figur 2: eine Prinzipdarstellung einer Kraftstoffanlage, bei der der Kraftstoff-Filter saugseitig vorgesehen ist.

Die Figur 1 zeigt eine erste Ausführungsform einer Kraftstoffanlage 1, bei der eine Kraftstoffpumpe 2 aus einem Kraftstoffbehälter 3, beispielsweise über einen nicht dargestellten Schwalltopf, Kraftstoff 4 über Leitungen 5 zu einem Kraftstoff-Filter 6 fördert. Der Kraftstoff-Filter 6 weist ein Gehäuse 7 auf, in dem ein Filtermaterial 8, beispielsweise Filtergewebe oder Filterpapier, angeordnet ist.

Unterhalb des Filtermaterials 8 ist im Gehäuse 7 eine Ablagerungswanne 9 ausgebildet, die so angeordnet oder geschützt ist, daß der durch das Filtermaterial 8 strömende Kraftstoff 4 den in der Ablagerungswanne 9 sich ansammelnden Schmutz 10 nicht beeinflußt. Beispielsweise können im Gehäuse 7 Leitschaufeln oder Leitwände vorgesehen sein, die eine Aufwirbelung des in der Ablagerungswanne 9 sich befindlichen Schmutzes 10 durch die Kraftstoff-Strömung verhindern.

In der gezeigten Ausführungsform weist der Kraftstoff-Filter 6 am Gehäuse 7 mindestens eine Eintrittsöffnung 11 für den zu reinigenden Kraftstoff 4 und mindestens eine Austrittsöffnung 12 auf, aus der der gereinigte Kraftstoff 4 in eine Leitung 13 strömt. Das sich an die Eintrittsöffnung 11 anschließende Filtermaterial 8 verschmutzt am schnellsten, aus diesem Grund wird diese Seite des Filtermaterials 8 nachfolgend als Schmutzseite bezeichnet. Mit der Leitung 13 ist an einer Abzweigstelle 20 eine zu einem Druckspeicher 15 führende Leitung 14 verbunden. Der gereinigte Kraftstoff 4 strömt über ein Rückschlagventil 16 und einen sich daran anschließenden Druckregler 17 durch eine Leitung 21 zu einem Motor 18.

Die Kraftstoffpumpe 2 fördert bei laufendem Motor 18 eine vorgegebene Menge an Kraftstoff 4 in den Druckspeicher 15, der beispielsweise als ein Membrandruckspeicher ausgebildet sein kann. Nach dem Abstellen des Motors 18 erfolgt eine Entspannung des Druckspeichers 15, so daß der in dem Druckspeicher 15 befindliche Kraftstoff 4 über die Leitung 13 und durch die Austrittsöffnung 12 zurück in den Kraftstoff-Filter 6 fließt und dort das Filtermaterial 8 durchspült, so daß sich der insbesondere auf der Schmutzseite des Filtermaterials 8 angesammelte Schmutz 10 löst und über entsprechende Vorkehrungen in die Ablagerungswanne 9 gelangt. Der zur Spülung dienende Kraftstoff 4 fließt dann über die Eintrittsöffnung 11, die Leitungen 5 über die Kraftstoffpumpe 2 zur Ansaugstelle 19 im Kraftstoffbehälter 3 zurück. Durch die Anordnung des Rückschlagventiles 16 zwischen der Abzweigstelle 20 zum Druckspeicher 15 und dem Druckregler 17 wird verhindert, daß sich die Leitung 21 zum Motor 18 bei der Spülung des Kraftstoff-Filters 6 entleert.

Die zweite Ausführungsform der in der Figur 2 gezeigten Kraftstoffanlage 1 unterscheidet sich von der in der Figur 1 gezeigten ersten Ausführungsform der Kraftstoffanlage 1 dadurch, daß der Kraftstoff-Filter 6 saugseitig angeordnet ist. Ein weiterer Unterschied in den beiden Figuren besteht in der dargestellten Strömungsrichtung des Kraftstoffes 4. Während in der Figur 1 die Kraftstoffanlage 1 bei einem laufenden Motor 18 dargestellt ist, wie dies aus der durch Pfeile gekennzeichneten Strömungsrichtung des Kraftstoffes 4 hervorgeht, zeigt die Figur 2 die Kraftstoffanlage 1 nach dem Abstellen des Motors 18, bei dem der in dem Druckspeicher 15 befindliche Kraftstoff 4 über die Kraftstoffpumpe 2 und den Kraftstoff-Filter 6 in den Kraftstoffbehälter 3 zurückfließt, wie dies ebenfalls durch Pfeile gekennzeichnet ist.

Die Kraftstoffpumpe 2 saugt entsprechend über den Kraftstoff-Filter 6 Kraftstoff 4 aus dem Kraftstoffbehälter 3 und fördert diesen Kraftstoff 4 über ein Rückschlagventil 16 und einen Druckregler 17 zu einem Motor 18. Zusätzlich wird bei einem Betrieb des Motors 18 bzw. der Kraftstoffpumpe 2 eine vorgegebene Menge von Kraftstoff 4 in den Druckspeicher 15 gefördert.

Bei beiden Ausführungsformen kann ein Verzögerungsventil in der Abzweigleitung 14 vorgesehen sein, so daß nach einem Starten des Motors 18 der Druckspeicher 15 verzögert mit Kraftstoff 4 gefüllt wird.

## Patentansprüche

1. Kraftstoffanlage für ein Kraftfahrzeug, mit einem Kraftstoffbehälter (3), aus dem eine Kraftstoffpumpe (2) über Leitungen (5) Kraftstoff (4) von einer Ansaugstelle im Kraftstoffbehälter (3) über einen Kraftstoff-Filter (6) in Richtung eines Motors (18) fördert, während nach dem Abstellen des Motors (18) eine gewisse Kraftstoffmenge in entgegengesetzter Richtung den Kraftstoff-Filter (6) spült,
**dadurch gekennzeichnet, dass** in einem Gehäuse (7) des Kraftstoff-Filters (6) unterhalb eines im Gehäuse (7) befindlichen Filtermaterials (8) eine Ablagerungswanne (9) ausgebildet ist, in der sich beim Spülen des Kraftstoff-Filters (6) ein aus dem Kraftstoff (4) ausgefilterter Schmutz (10) ablagert und daß in der Kraftstoffanlage (1) ein Druckspeicher (15) für die für das Spülen herangezogene Kraftstoffmenge eingebaut ist.

2. Kraftstoffanlage nach Anspruch 1, **dadurch gekennzeichnet, daß** über die Kraftstoffpumpe (2) eine Teilmenge des Kraftstoffes (4) bei laufendem Motor (18) in den Druckspeicher (15) förderbar ist, und dass nach dem Abstellen des Motors (18) der in dem Druckspeicher (15) gespeicherte Kraftstoff (4) so durch den Kraftstoff-Filter (6) strömen kann, daß ein im Filtermaterial (8) abgelagerter Schmutz (10) entfernt wird.

3. Kraftstoffanlage nach den Ansprüchen 1 oder 2, **dadurch gekennzeichnet, daß** in einer zum Motor (18) führenden Leitung (13) nach einer Abzweigstelle (20), an der eine zu dem Druckspeicher (15) führende Leitung (14) angeordnet ist, ein Rückschlagventil (16) vorgesehen ist.

4. Kraftstoffanlage nach einem der vorhergehenden Ansprüche, **dadurch gekennzeichnet, daß** an das Rüdcschlagventil (16) in Richtung des Motors (18) ein Druckregler (17) angeordnet ist.

5. Kraftstoffanlage nach einem der vorhergehenden Ansprüche, **dadurch gekennzeichnet, daß** der Kraftstoff-Filter (6) druckseitig oder saugseitig an der Kraftstoffpumpe (2) angeschlossen ist.

6. Kraftstoffanlage nach einem der vorhergehenden Ansprüche, **dadurch gekennzeichnet, daß** ein Verzögerungsventil vor dem Druckspeicher (15) eingebaut ist, so daß nach dem Starten des Motors (18) der Druckspeicher (15) verzögert mit Kraftstoff (4) gefüllt wird.

7. Kraftstoffanlage nach einem der vorhergehenden Ansprüche, **dadurch gekennzeichnet, daß** in dem Gehäuse (7) Leitschaufeln oder dergleichen vorgesehen sind, die verhindern, daß der durch das Filtermaterial (8) durchströmende Kraftstoff (4) den in der Ablagerungswanne (9) gesammelten Schmutz (10) berührt oder aufwirbelt.

## Claims

1. A fuel system for a motor vehicle, comprising a tank (3) from which a pump (2) conveys fuel (4) from a suction point in the tank (3) through pipes (5) and a filter (6) towards an engine (18), whereas after the engine (18) has been switched off, a certain amount of fuel flushes the filter (6) In the opposite direction,
**characterised in that** a trough (9) is formed under the filter material (8) in a casing (7) of the filter (6), dirt (10) filtered out of the fuel (4) is deposited in the trough when the filter (6) is flushed, and a pressure accumulator (15) for the amount of fuel used for flushing is incorporated in the fuel system (1).

2. A fuel system according to claim 1, **characterised in that** when the engine (18) is running a part of the fuel (7) is conveyed by the pump (2) to the pressure accumulator (15) whereas after the engine (18) has been switched off the fuel (4) stored in the pressure accumulator (15) can flow through the filter (6) so that dirt (10) deposited in the filter material (8) is removed.

3. A fuel system according to claim 1 or 2, **characterised in that** a non-return valve (16) is provided In a pipe (13) leading to the engine (18), behind a junction (20) at which a pipe (14) leads to the pressure accumulator (15).

4. A fuel system according to any of the preceding claims, **characterised in that** a pressure regulator (17) is disposed near the non-return valve (16) in the direction of the engine (18).

5. A fuel system according to any of the preceding claims, **characterised in that** the fuel filter (6) is connected to the pump (2) on the delivery side or the suction side.

6. A fuel system according to any of the preceding claims, **characterised in that** a delay valve is incorporated in front of the pressure accumulator (15) so that there is a delay in filling the pressure accumulator (15) with fuel (4) after the engine (18) starts.

7. A fuel system according to any of the preceding claims, **characterised in that** guide vanes or the like are provided in the casing (7) and prevent the fuel (4) flowing through the filter material (8) from coming into contact with or disturbing the dirt (10) accumulated in the trough (9).

## Revendications

1. Circuit de carburant pour un véhicule automobile, comportant un réservoir de carburant (3), à partir duquel une pompe à carburant (2) fournit du carburant (4) en direction d'un moteur (18) par des conduites (5), à partir d'un point d'aspiration présent dans le réservoir de carburant (3), par le biais d'un filtre à carburant (6), tandis qu'après l'arrêt du moteur (18), une quantité de carburant donnée rince le filtre à carburant (6) dans la direction opposée,
**caractérisé en ce que**
dans un boîtier (7) du filtre à carburant (6), en dessous d'un matériau filtrant (8) présent dans le boîtier (7), est configuré une cuve de dépôt (9), dans laquelle se dépose, lors du rinçage du filtre à carburant (6), la saleté (10) extraite du carburant (4) par filtration, et un accumulateur de pression (15) pour la quantité de carburant utilisée pour le rinçage est intégré dans le circuit de carburant (1).

2. Circuit de carburant selon la revendication 1,
**caractérisé en ce que**
de la pompe à carburant (2), transporte une quantité partielle du carburant (4) dans l'accumulateur de pression (15) lorsque le moteur (18) est en marche, et après l'arrêt du moteur (18), le carburant (4) stocké dans l'accumulateur de pression (15) peut s'écouler à travers le filtre à carburant (6) de telle sorte que la saleté (10) déposée sur le matériau filtrant (8) est enlevée.

3. Circuit de carburant selon les revendications 1 ou 2,
**caractérisé par**
un clapet anti-retour (16) dans une conduite (13) menant au moteur (18), après un point de bifurcation (20) au niveau duquel est disposée une conduite (14) menant vers l'accumulateur de pression (15).

4. Circuit de carburant selon l'une des revendications précédentes,
**caractérisé en ce qu'**
un régulateur de pression (17) est disposé au niveau du clapet anti-retour (16), en direction du moteur (18).

5. Circuit de carburant selon l'une des revendications précédentes,
**caractérisé en ce que**
le filtre à carburant (6) est raccordé côté pression ou côté aspiration à la pompe à carburant (2).

6. Circuit de carburant selon l'une des revendications précédentes,
**caractérisé en ce qu'**
une soupape de retard est placée avant l'accumulateur de pression (15), de telle sorte qu'après le démarrage du moteur (18), l'accumulateur de pression (15) est rempli en carburant (4) avec un certain retard.

7. Circuit de carburant selon l'une des revendications précédentes,
**caractérisé en ce que**
dans le boîtier (7), des aubes directrices ou analogues, empêchent que le carburant (4) qui s'écoule à travers le matériau filtrant (8) vienne en contact avec la saleté (10) accumulée dans la cuve de dépôt (9) ou ne la remue.
